# EUROPÄISCHE PATENTSCHRIFT

(11) **EP 3 344 807 B1**
(45) Veröffentlichungstag und Bekanntmachung des Hinweises auf die Patenterteilung: **20.10.2021**
(21) Anmeldenummer: 16736387.8
(22) Anmeldetag: 06.07.2016
(51) Int. Cl.: D01H 9/02, B65H 54/80, D01G 15/46

(54) **VORRICHTUNG ZUR ABLAGE EINES FASERBANDES IN EINE KANNE**
DEVICE FOR DEPOSITING A SLIVER IN A CAN
DISPOSITIF DE DÉPÔT D'UN RUBAN DE FIBRES DANS UN POT

(30) Priorität: 04.09.2015 DE 102015114816
(43) Veröffentlichungstag der Anmeldung: 11.07.2018
(73) Patentinhaber: Trützschler GmbH & Co. KG, 41199 Mönchengladbach (DE)
(72) Erfinder: SCHMITZ, Markus, 41236 Mönchengladbach (DE)
(86) Internationale Anmeldenummer: PCT/EP2016/001156
(87) Internationale Veröffentlichungsnummer: WO 2017/036570

(56) Entgegenhaltungen:
- EP-A1- 0 534 311
- DE-A1- 3 807 239
- DE-A1-102006 012 335
- GB-A- 883 306

## Beschreibung

Die vorliegende Erfindung betrifft eine Vorrichtung zur Ablage eines Faserbandes in eine Kanne, aufweisend einen Ablagekopf mit Abzugswalzen zum Transport des Faserbandes über einen unterhalb des Ablagekopfes angeordneten drehbaren Drehteller in die Kanne und mit zumindest einem verschwenkbar angeordneten Bandtrichter zur automatischen Trennung des Faserbandes bei einem Wechsel der Kanne.

Beim bekannten Stand der Technik wird das von der Spinnereivorbereitungsmaschine angelieferte Faserband von einer sogenannten Bandablage übernommen. Das Faserband wird über Führungshilfen über einen Bandtrichter zu einem Kalanderwalzenpaar geführt, welches das Faserband über einen Drehteller in die bereitstehenden Kannen ablegt. Ist die Kanne gefüllt, erfolgt die Durchtrennung des Faserbandes, wobei gleichzeitig die volle Kanne entfernt und eine leere Kanne nachgeschoben wird.

In der DE 3807239 A1 wird der Ablagekopf eines Kannenwechslers beschrieben, bei dem das Faserband von einer Karde kommend in einen Bandtrichter geleitet und mittels Kalanderwalzen in den drehenden Faserbandkanal eines Drehtellers geleitet wird. Durch die Drehbewegung des Drehtellers in Kombination mit der drehenden Kanne wird das Faserband in Zykloidenform in der Kanne abgelegt. Zum Wechseln der Kanne muss das Faserband zerrissen werden und in die neue Kanne eingeführt werden. Hierzu wird das Faserband innerhalb des Bandtrichters eingeklemmt und gleichzeitig der Bandtrichter von den Kalanderwalzen entfernt, wodurch das Faserband zerreißt. Dadurch, dass der Abstand zwischen dem Bandtrichter und den Kalanderwalzen nach dem Abreißvorgang wieder verringert wird, erfassen die Kalanderwalzen das Ende des abgerissenen Faserbandes, so dass ein automatischer Weiterbetrieb des Kannenwechslers gewährleistet ist.

Die DE 102006012335 A1 beschreibt die verschiebbare Anordnung des Bandführungstrichters von einer Betriebs- in eine Warteposition. Die Abzugswalze kann mittels des pneumatischen Belastungsmittels an die Abzugswalze angedrückt werden, um je nach Vliesqualität den Druck auf das Faserband zu erhöhen. Alternativ kann die Abzugswalze auch von der Abzugswalze wegbewegt werden, indem diese um einen Drehpunkt mittels pneumatischer Belastungsmittel verschwenkt wird, um einen Spalt entstehen zu lassen.

In der EP 0534311 A1 wird ein Ablagekopf eines Kannenwechslers offenbart, bei dem ein schräg (45°) angeordnetes Ablagerohr mit am Ende angeordneten Kalanderwalzen angeordnet ist. Eine erste Kalanderwalze wird von einem Reibrad angetrieben, das auf einem umlaufend angeordneten Drehkopfträger angetrieben wird. Eine zweite Kalanderwalze wird quasi mitgeschleppt. Mittels einer Kippvorrichtung können die Kalanderwalzen aus der Längsrichtung des Ablagerohres rausgeschwenkt werden, gleichzeitig aber auch der notwendige Druck für das Reibrad erzeugt werden. Damit soll ein Reinigungsvorgang erleichtert werden.

Die GB 883,306 offenbart die schwenkbare oder verschiebbare Lagerung des Bandtrichters, bei dem das Faserband während des Kannenwechsels weiterhin durch die Abzugswalzen geklemmt wird. Die Verschwenkbewegung erfolgt durch einen Stößel, der im Bereich des Drehgelenkes an der Klappe angreift. Der Stößel kann auch Teil eines Ankers einer motorischen oder magnetischen Betätigung sein.

Nachteilig ist, dass zum Entfernen von Verstopfungen oder für Reinigungsarbeiten der Trichter durch den Bediener von Hand aufgeklappt werden muss. Danach sind die Kalanderwalzen separat mit einem Hebel zu öffnen. Das ist zeitaufwändig und für den Bediener insbesondere bei großen Kannen in einer ungünstigen Position in etwa 1,60 bis 1,80 m Höhe nur schwierig zu bewerkstelligen.

Aufgabe der Erfindung ist die Weiterbildung einer Vorrichtung zum Trennen des Faserbandes an einem Kannenwechsler. Insbesondere soll die Vorrichtung konstruktiv einfach und bedienerfreundlich ausgeführt werden.

Diese Aufgabe wird ausgehend von einer Vorrichtung zur Ablage eines Faserbandes in eine Kanne, aufweisend einen Ablagekopf mit Abzugswalzen zum Transport des Faserbandes über einen unterhalb des Ablagekopfes angeordneten drehbaren Drehteller in die Kanne und mit zumindest einem verschwenkbar angeordneten Bandtrichter zur automatischen Trennung des Faserbandes bei einem Wechsel der Kanne gemäß dem Oberbegriff des Anspruches 1 und mit den jeweils kennzeichnenden Merkmalen gelöst. Vorteilhafte Weiterbildungen der Erfindung sind in den abhängigen Ansprüchen angegeben.

Die Erfindung schließt die technische Lehre ein, dass die Vorrichtung Mittel aufweist, mit denen der Abstand der Abzugswalzen zueinander vergrößerbar ist und mit denen zumindest der Bandtrichter von den Abzugswalzen wegbewegbar ist. Damit wird der Wartungsvorgang erleichtert, da mit nur einer Betätigung der Ablagekopf vollständig geöffnet werden kann, um Reinigungsarbeiten durchzuführen.

Gemäß einem vorteilhaften Ausführungsbeispiel erfolgt die automatische Trennung des Faserbandes durch einen Zylinder, der den Bandtrichter von den Abzugswalzen wegbewegt, während das Faserband von den Abzugswalzen geklemmt wird. Der Zylinder ist über die Steuerung des Kannenstockes automatisch beim Kannenwechsel betätigbar, oder er kann als starres Bauteil wirken, das den Trichter mit der Bandführung von den Abzugswalzen wegschwenkt.

Nach einer weiteren vorteilhaften Ausführungsform weisen die Mittel zumindest ein Drehgelenk auf, mit dem der Zylinder und eine Abzugswalze bewegbar sind. An dem Drehgelenk können weitere mechanische Bauteile befestigt sein, mit denen sowohl die Abzugswalze wie auch der Zylinder beweglich befestigt sind.

Gemäß einer weiteren vorteilhaften Ausführungsform ist das Drehgelenk als geteiltes Drehgelenk ausgebildet, das über einen exzentrisch angeordneten Bolzen verbunden ist. Dieser exzentrisch angeordnete Bolzen schafft einerseits Platz für den Zylinder, wirkt andererseits aber auch als Drehangriffspunkt für die mechanische Verlagerung des Zylinders, wodurch der Bandtrichter mit dem Vorverdichter von den Abzugswalzen weg bewegt wird. Hierzu ist der Zylinder mit dem exzentrisch angeordneten Bolzen verbunden.

Vorteilhafterweise ist eine Abzugswalze ortsfest angeordnet, während eine zweite Abzugswalze beweglich angeordnet ist. Die bewegliche Anordnung erfolgt direkt oder indirekt drehbar an einem Rahmen.

Dadurch, dass die Drehbewegung des Drehgelenkes mittels mindestens eines gelenkig angeordneten Anschlusses auf die Abzugswalze übertragen wird, so dass diese sich von der ortsfest angeordneten Abzugswalze wegbewegt, kann die klemmende Wirkung der Abzugswalzen auf die Faserbänder aufgehoben und Platz für eine Reinigung zwischen den Abzugswalzen geschaffen werden.

Vorteilhafterweise kann die Kolbenstange des Zylinder mittels eines 5/2-Wegeventils druckbeaufschlagt eingefahren werden. Damit wirkt der Zylinder bei der manuellen Betätigung des Hebels als starres Bauteil, das durch den exzentrisch angeordneten Bolzen die Schwenkbewegung des Bandtrichters ermöglicht.

Vorteilhafterweise kann die Kolbenstange des Zylinders mittels eines 5/3-Wegeventils in eine drucklose Mittelstellung gefahren werden, wodurch der Zylinder mit der Kolbenstange als teleskopierbares Bauteil wirkt. Dadurch kann der Bandtrichter mit dem Vortrichter von Hand geöffnet werden.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
- Fig. 1: eine Karde mit einem Kannenwechsler;
- Fig. 2: einen erfindungsgemäßen Ablagekopf in betriebsbereiter Position;
- Fig. 3: eine perspektivische Darstellung auf den Ablagekopf mit hochgeklapptem Bandtrichter;
- Fig. 4: eine Draufsicht auf den Ablagekopf der Figur 2;
- Fig. 5: den Ablagekopf mit auseinander gefahrenen Abzugswalzen.

Figur 1 zeigt eine Karde A, aus der ein Faserband B zu einem Ablagekopf 1 in einen Kannenwechsler C geführt und in einer Kanne D1, D2 abgelegt wird. Der Kannenwechsler C ist in diesem Ausführungsbeispiel als linearer Kannenwechsler ausgebildet, bei dem der Ablagekopf 1 linear entlang eines Rahmens oder einer Gestellwand verschiebbar angeordnet ist.

Der Kannenwechsler C kann aber auch als Rotationskannenwechsler ausgebildet sein, bei dem die Kannen D1, D2 unterhalb des ortsfest angeordneten Ablagekopfes 1 mittels einer Drehvorrichtung gewechselt werden. Der Ablagekopf 1 ist in diesem Ausführungsbeispiel unter einer nicht näher bezeichneten Verkleidung angeordnet und wird in den folgenden Figuren ausführlich beschrieben.

Figur 2 zeigt den Ablagekopf 1 in betriebsbereiter Position. Wesentlich ist der Vortrichter 16 mit dem darunter angeordneten Bandtrichter 17 (siehe Fig. 3) und den Abzugswalzen 20, 21. Über Führungsrollen wird ein Faserband beispielsweise von einer Karde zum Ablagekopf 1 eines Kannenwechslers geleitet und dort durch den Vortrichter 16 mit dem darunter angeordneten Bandtrichter 17 geführt. Die Abzugswalzen 20, 21 sorgen für einen stetigen Transport des Faserbandes in die unter dem Ablagekopf 1 angeordneten drehenden Kannen. Damit das Faserband in Zykloidenform in der Kanne abgelegt werden kann, befindet sich unterhalb des Ablagekopfes 1 ein nicht dargestellter Drehteller, an dem ein gebogener Faserbandkanal drehbar angeordnet ist. Hierbei verweist die Anmeldung in vollem Umfang auf die DE 3807239. Bei einem Kannenwechsel kann das Faserband im Bereich des Bandtrichters 17 geklemmt werden und durch eine Vergrößerung der Entfernung des Bandtrichters 17 zu den Abzugswalzen 20, 21 auseinander gerissen (Fig. 3) werden. Die Vergrößerung des Abstandes erfolgt durch einen Zylinder 18, der beispielsweise pneumatisch antreibbar mit seiner Kolbenstange 19 an einem Angriffselement 13 unterhalb eines Drehpunktes 12 angreift. Bandtrichter 17 und Vortrichter 16 sind unterhalb einer Platte 10 angeordnet, die auf der Unterseite durch ein oder mehrere winklige Verstärkungsprofile 11 verstärkt und um einen Drehpunkt 12 verschwenkbar gelagert sind. In diesem Ausführungsbeispiel sind die zwei Verstärkungsprofile 11 beabstandet im Bereich je einer Längsseite der Platte 10 angeordnet. Eine Stange, die als Drehpunkt 12 ausgebildet ist, durchdringt beide Verstärkungsprofile 11 und ist an einem Rahmen 2 des Ablagekopfes 1 befestigt. Unterhalb des Drehpunktes 12 ist ebenfalls eine Stange oder ein Rohr als Angriffselement 13 ausgebildet, das ebenfalls beide Verstärkungsprofile 11 durchdringt. Die Kolbenstange 19 des Zylinders 18 greift an dem Angriffselement 13 an und verschwenkt den Bandtrichter 17 in einem Kreisbogen von den Abzugswalzen 20, 21 weg. Bei dieser Bewegung wird das im Bandtrichter 17 oder im Vortrichter 16 geklemmte Faserband getrennt. Oberhalb der Platte 10 vor dem Vortrichter 16 können ein erster Vorverdichterring 15 mit einem zweiten Vorverdichterring 14 angeordnet sein, mit denen ein voluminöses Band vorverdichtet wird.

In dem Ausführungsbeispiel der Figur 3 ist die Kolbenstange 19 des Zylinders 18 ausgefahren und drückt im Uhrzeigersinn das Angriffselement 13 um den Drehpunkt 12, so dass sich der Bandtrichter 17 mit dem Vortrichter 16 von den noch in Geschlossenstellung angeordneten Abzugswalzen 20, 21 entfernt und das Faserband abreißt.

Die Klemmung des Faserbandes innerhalb des Bandtrichters 17 kann durch ein nicht dargestelltes Klemmelement erfolgen, das pneumatisch betätigbar beispielsweise an bzw. in einer Wand des Bandtrichters 17 angeordnet ist und das Faserband verklemmt. Alternativ kann der Innendurchmesser des Vortrichter 16 und des Bandtrichter 17 so eng auf die Abmessung des zu verarbeitenden Faserbandes eingestellt sein, dass eine ruckartige Bewegung von Vortrichter 16 und Bandtrichter 17 weg von den Abzugswalzen 20, 21 ausreichend ist, um das Faserband zu zerreißen.

In dieser Position (Figur 3) könnte bei einem Faserbandbruch der Bandtrichter 17 mit dem Vortrichter 16 gereinigt werden. Für den Fall, dass sich das Faserband um die Abzugswalzen 20, 21 aufgewickelt hat, müssen diese erst auseinander gefahren werden.

Die Darstellung der Figur 4 zeigt eine Draufsicht auf den Ablagekopf 1, der mit geöffnetem Vortrichter 16 und Bandtrichter 17 dargestellt ist. Dabei wird der Zylinder 18 mit dem Bandtrichter 17 mittels der Kolbenstange 19 hochgeschenkt, wodurch sich der Bandtrichter 17 von denen das Faserband haltenden Abzugswalzen 20, 21 entfernt und damit das Faserband abreißt. Das erfolgt soweit automatisch durch die Steuerung, die den Zylinder 18 mit Druckluft versorgt. Um aufgewickeltes Faserband von den Abzugswalzen 20, 21 zu entfernen, müssen diese auseinander gefahren werden. Die Abzugswalzen 20, 21 sind mit ihren Getriebelagern 34, 35 in einem Rahmen 33 gelagert und weisen gegenüberliegend zu den Abzugswalzen 20, 21 Antriebszapfen 23, 24 auf, die über einen nicht dargestellten Riemen von einem Motor angetrieben werden. Zumindest eine Abzugswalze 20 oder 21 ist mit der Getriebelagerung 34 oder 35 und dem Antriebszapfen 23 oder 24 ortsfest angeordnet, wobei die zweite Abzugswalze 20 oder 21 einstellbar angeordnet ist. Die Einstellbarkeit zur Reinigung und Wartung erfolgt in diesem Ausführungsbeispiel, in dem die Abzugswalze 21 mit dem Getriebelager 35 und dem Antriebszapfen 24 ortsfest am Rahmen 33 angeordnet ist. Die zweite einstellbare Abzugswalze 20 ist mit dem Getriebelager 34 und dem Antriebszapfen 23 in dem Rahmen 33 in einem Drehlager 25 derart verschwenkbar gelagert, dass der Abstand zwischen den Abzugswalzen 20, 21 einstellbar ist. Dazu ist das Getriebelager 34 mit einer Stange 32 und einem gelenkigen Anschluss 31 mit einem Drehgelenk 27a, 27b verbunden.

Zur Betätigung bei einer Wartung oder Reinigung sieht die Erfindung einen Hebel 26 vor, mit dem manuell der Bandtrichter 17 hochgefahren und gleichzeitig die Abzugswalzen 20, 21 auseinander gefahren werden können. Der Hebel 26 wirkt mit einem in axialer Längserstreckung geteilten Drehgelenk 27a und 27b zusammen, das in einem ortsfest angeordneten Lager 30 gelagert ist. Das Drehgelenk 27a, 27b weist in seiner Längserstreckung eine Unterteilung auf, die durch zwei Drehplatten 28a und 28b mit einem exzentrisch zum Drehgelenk 27a, 27b angeordneten und die Drehplatten 28a, 28b verbindenden Bolzen 29 ausgebildet ist. An dem Bolzen 29 ist der Zylinder 18 befestigt, der sich bei einer automatischen Betätigung mittels Druckluft an diesem abstützt.

Bei einer Drehung des Drehgelenkes 27a, 27b wird der exzentrisch angeordnete Bolzen 29 in einem Kreisbogen um das Drehgelenk 27a, 27b verschwenkt, wodurch der Zylinder 18 mit der Kolbenstange 19 auf den Angriffspunkt 13 wirkt und damit den Bandtrichter 17 von den Abzugswalzen 20, 21 wegschwenkt.

Gleichzeitig, da der Hebel 26 manuell im Uhrzeigersinn betätigt wird, erfolgt eine Drehung des Anschlusses 31, mit dem die Stange 32 gelenkig verbunden ist. Die Stange 32 bewegt sich auf den Hebel 26 zu und verschwenkt über das Drehlager 25 die Abzugswalze 20 mit dem Getriebelager und dem Antriebszapfen 23, so dass gleichzeitig mit einer Bewegung der Bandtrichter 17 verschwenkt wird und die Abzugswalze 20 sich von der Abzugswalze 21 entfernt.

Bei Verwendung eines 5/2-Wegeventils für den Zylinder 18 wird der Hebel 26 für den Wartungsvorgang manuell betätigt. Dadurch verschwenkt der Bandtrichter 17 weg von den Abzugswalzen 20, 21. Die Abzugswalzen 20, 21 fahren bzw. verschwenken auseinander und können gereinigt werden. Der Zylinderkolben ist dabei eingefahren, da er durch das 5/2-Wegeventil druckbeaufschlagt ist, und wirkt als ein starres Bauteil, das durch den exzentrisch angeordneten Bolzen die Schwenkbewegung des Bandtrichters ermöglicht.

Bei Verwendung eines 5/3-Wegeventil für den Zylinder 18 wird dieses manuell vom Bediener mittels eines Tasters in Mittelstellung gebracht. Der Zylinder 18 wird druck los und wirkt wie ein Teleskop. Dadurch ist es möglich, zuerst den Bandtrichter 17 zu verschwenken, und dann anschließend die Abzugswalzen 20, 21 auseinander zu bewegen. Damit kann zuerst das Faserband abgerissen werden, und anschließend der Bandtrichter 17 mit dem Vortrichter 16 und die Abzugswalzen 20, 21 gereinigt werden. Dies kann beispielsweise über einen Nocken oder eine versetzte mechanische Kopplung, beispielsweise zwischen dem Drehgelenk 27b und dem Anschluss 31 erfolgen.

### Bezugszeichen

- A: Karde
- B: Faserband
- C: Kannenwechsler
- D1, D2: Kanne

- 1: Ablagekopf
- 2: Rahmen
- 10: Platte
- 11: Verstärkungsprofil
- 12: Drehpunkt
- 13: Angriffspunkt
- 14: Vorverdichterring
- 15: Vorverdichterring
- 16: Vortrichter
- 17: Bandtrichter
- 18: Zylinder
- 19: Kolbenstange
- 20: Abzugswalzen
- 21: Abzugswalzen
- 22: Öffnung
- 23: Antriebszapfen
- 24: Antriebszapfen
- 25: Drehlager
- 26: Hebel
- 27a, b: Drehgelenk
- 28a, b: Drehplatte
- 29: Bolzen
- 30: Lager
- 31: Anschluss
- 32: Stange
- 33: Rahmen
- 34: Getriebelager
- 35: Getriebelager

## Patentansprüche

1. Vorrichtung zur Ablage eines Faserbandes (B) in eine Kanne, aufweisend
einen Ablagekopf (1) mit Abzugswalzen (20, 21) zum Transport des Faserbandes über einen unterhalb des Ablagekopfes (1) angeordneten drehbaren Drehteller in die Kanne (D1,D2) und mit zumindest einem
verschwenkbar angeordneten Bandtrichter (17) zur automatischen Trennung des Faserbandes bei einem Wechsel der Kanne, **dadurch gekennzeichnet, dass** die Vorrichtung Mittel (18, 26, 27, 29) aufweist, mit denen der Abstand der Abzugswalzen (20, 21) zueinander vergrößerbar ist und mit denen zumindest der Bandtrichter (17) von den Abzugswalzen (20, 21) wegbewegbar ist.

2. Vorrichtung nach Anspruch 1, **dadurch gekennzeichnet, dass** die automatische Trennung des Faserbandes durch einen Zylinder (18) erfolgt, der den Bandtrichter (17) von den Abzugswalzen (20, 21) wegbewegt, während das Faserband von den Abzugswalzen (20, 21) geklemmt wird.

3. Vorrichtung nach Anspruch 2, **dadurch gekennzeichnet, dass** die Mittel zumindest ein Drehgelenk aufweisen, mit dem der Zylinder (18) und eine Abzugswalze (20) bewegbar ist.

4. Vorrichtung nach Anspruch 3, **dadurch gekennzeichnet, dass** das Drehgelenk als geteiltes Drehgelenk (27a, 27b) ausgebildet ist, das über einen exzentrisch angeordneten Bolzen (29) miteinander verbunden ist.

5. Vorrichtung nach Anspruch 4, **dadurch gekennzeichnet, dass** der Zylinder (18) mit dem exzentrisch angeordneten Bolzen (29) verbunden ist.

6. Vorrichtung nach Anspruch 1, **dadurch gekennzeichnet, dass** eine Abzugswalze (21) ortsfest angeordnet ist.

7. Vorrichtung nach Anspruch 1, **dadurch gekennzeichnet, dass** eine Abzugswalze (20) direkt oder indirekt drehbar an einem Rahmen (33) angeordnet ist.

8. Vorrichtung nach Ansprüche 6 und 7 und einem der Ansprüche 3 bis 5, **dadurch gekennzeichnet, dass** die Drehbewegung des Drehgelenkes (27a, 27b) mittels mindestens eines gelenkig angeordneten Anschlusses auf die drehbar gelagerte Abzugswalze (20) übertragen wird, so dass diese sich von der ortsfest angeordneten Abzugswalze (21) weg bewegt.

9. Vorrichtung nach Anspruch 2, **dadurch gekennzeichnet, dass** eine Kolbenstange (19) des Zylinders (18) mittels eines 5/3-Wegeventils drucklos geschaltet werden kann.

10. Vorrichtung nach Anspruch 3, **dadurch gekennzeichnet, dass** das Drehgelenk (27a, 27b) mittels eines Hebels (26) betätigbar ist.

11. Vorrichtung nach einem der vorhergehenden Ansprüche, **dadurch gekennzeichnet, dass** die Vergrößerung des Abstandes der Abzugswalzen (20, 21) zueinander und die Bewegung des Bandtrichters (17) von den Abzugswalzen (20, 21) gleichzeitig erfolgt.

12. Vorrichtung nach Anspruch 9, **dadurch gekennzeichnet, dass** zuerst die Bewegung des Bandtrichters (17) von den Abzugswalzen (20, 21) weg und anschließend die Vergrößerung des Abstandes der Abzugswalzen (20, 21) zueinander erfolgt.

## Claims

1. A device for depositing sliver into a can, including a sliver coiling head (1) with delivery rolls (20, 21) for transporting the sliver into the can (D1, D2) via a revolving coiler plate, which is disposed below the sliver coiling head (1), and with at least one pivotably disposed sliver trumpet (17) for automatically severing the sliver, when changing the can, **characterized in that** the device includes means (18, 26, 27, 29) with which the distance of the delivery rolls (20, 21) to each other is increasable and with which at least the sliver trumpet (17) is movable away from the delivery rolls (20, 21).

2. The device according to claim 1, **characterized in that** automatically severing the sliver is realized by a cylinder (18), which moves the sliver trumpet (17) away from the delivery rolls (20, 21) while the sliver is clamped between the delivery rolls (20, 21).

3. The device according to claim 2, **characterized in that** the means include at least one rotary joint with which the cylinder (18) and one delivery roll (20) are movable.

4. The device according to claim 3, **characterized in that** the rotary joint is formed as a split rotary joint (27a, 27b), which is connected via an eccentrically disposed bolt (29).

5. The device according to claim 4, **characterized in that** the cylinder (18) is connected to the eccentrically disposed bolt (29).

6. The device according to claim 1, **characterized in that** one delivery roll (21) is stationarily disposed.

7. The device according to claim 1, **characterized in that** one delivery roll (20) is directly or indirectly rotatably disposed at a frame (33).

8. The device according to the claims 6 and 7 and any of the claims 3 to 5, **characterized in that** the rotary movement of the rotary joint (27a, 27b) is transferred onto the rotatably disposed delivery roll (20) by means of at least one articulately disposed connection such that said roll moves away from the stationarily disposed delivery roll (21).

9. The device according to claim 2, **characterized in that** a piston rod (19) of the cylinder (18) can be switched to pressure-less by means of a 5/3 directional valve.

10. The device according to claim 3, **characterized in that** the rotary joint (27a, 27b) is operable by means of a lever (26).

11. The device according to any of the preceding claims, **characterized in that** the increase of the distance of the delivery rolls (20, 21) to each other and the movement of the trumpet (17) away from the delivery rolls (20, 21) is simultaneously realized.

12. The device according to claim 9, **characterized in that** at first the sliver trumpet (17) moves away from the delivery rolls (20, 21) and then increases the distance of the delivery rolls (20, 21) to each other.

## Revendications

1. Dispositif de dépôt d'un ruban de fibres dans un pot, comprenant
une tête de mise en pot du ruban (1) avec des rouleaux délivreurs (20, 21) pour transporter le ruban de fibres dans le pot (D1, D2) via un plateau tournant rotatif agencé en-dessous de la tête de mise en pot du ruban (1) et avec au moins un entonnoir de ruban (17) agencé de façon pivotante pour la séparation automatique du ruban de fibres lors d'un changement de pots, **caractérisé en ce que** le dispositif comprend des moyen (18, 26, 27, 29) avec lesquels la distance des rouleaux délivreurs (20, 21) peut être élargie l'un à l'autre et par l'intermédiaire desquels au moins l'entonnoir de ruban (17) peut être déplacé en s'éloignant des rouleaux délivreurs (20, 21).

2. Dispositif selon la revendication 1, **caractérisé en ce que** la séparation automatique du ruban de fibres se fait par un cylindre (18), qui déplace l'entonnoir de ruban (17) à s'éloigner des rouleaux délivreurs (20, 21) pendant que les rouleaux délivreurs (20, 21) serrent le ruban de fibres.

3. Dispositif selon la revendication 2, **caractérisé en ce que** les moyens comprennent au moins une articulation tournante avec laquelle sont déplaçables le cylindre (18) et un rouleau délivreur (20).

4. Dispositif selon la revendication 3, **caractérisé en ce que** l'articulation tournante est aménagée comme articulation tournante (27a, 27b) divisée, laquelle est connectée par un boulon (29) agencée de façon excentrique.

5. Dispositif selon la revendication 4, **caractérisé en ce que** le cylindre (18) est connecté au boulon (29) agencé de façon excentrique.

6. Dispositif selon la revendication 1, **caractérisé en ce qu'**un rouleau délivreur (21) est agencé de façon stationnaire.

7. Dispositif selon la revendication 1, **caractérisé en ce qu'**un rouleau délivreur (20) est agencé directement ou indirectement rotatif sur un cadre (33).

8. Dispositif selon les revendications 6 et 7 et l'une des revendications 3 à 5, **caractérisé en ce que** le mouvement tournant de l'articulation tournante (27a, 27b) est transféré vers le rouleau délivreur (20) supporté de façon rotative de sorte que celui-ci se déplace à s'éloigner du rouleau délivreur (21) agencé de façon stationnaire.

9. Dispositif selon la revendication 2, **caractérisé en ce qu'**une tige de piston (19) du cylindre (18) peut être dépressurisée par l'intermédiaire d'une vanne directionnelle 5/3.

10. Dispositif selon la revendication 3, **caractérisé en ce que** l'articulation tournante (27a, 27b) est actionnable au moyen d'un levier (26).

11. Dispositif selon l'une des revendications précédentes, **caractérisé en ce que** l'agrandissement de la distance des rouleaux délivreurs (20, 21) l'un à l'autre et le mouvement de l'entonnoir (17) des rouleaux délivreurs (20, 21) se fait en même temps.

12. Dispositif selon la revendication 9, **caractérisé en ce que** d'abord se réalise le mouvement de l'entonnoir de ruban (17) à s'éloigner des rouleaux délivreurs (20, 21) et ensuite l'agrandissement de la distance des rouleaux délivreurs (20, 21) l'un à l'autre.
